# EUROPÄISCHE PATENTSCHRIFT

(11) **EP 1 422 352 B1**
(45) Veröffentlichungstag und Bekanntmachung des Hinweises auf die Patenterteilung: **15.08.2007**
(21) Anmeldenummer: 03026435.2
(22) Anmeldetag: 19.11.2003
(51) Int. Cl.: E03C 1/33

(54) **Becken, insbesondere Waschbecken aus Glas**
Basin, in particular wash-basin made of glas
Bassin, en particulier lavabo en verre

(30) Priorität: 19.11.2002 DE 10254052
(43) Veröffentlichungstag der Anmeldung: 26.05.2004
(73) Patentinhaber: Schott AG, 55122 Mainz (DE)
(72) Erfinder: Kuboth, Manfred, 82049 Pullach-Isatal (DE); Rössler, Dirk, 31073 Grünenplan (DE)
(74) Vertreter: Zwirner, Gottfried

(56) Entgegenhaltungen:
- WO-A-01/73227
- CH-A- 360 664
- FR-A- 2 792 345
- NL-C- 1 003 111
- US-A- 1 603 677
- PATENT ABSTRACTS OF JAPAN Bd. 015, Nr. 145 (C-0823), 12. April 1991 (1991-04-12) & JP 03 026218 A (TOTO LTD), 4. Februar 1991 (1991-02-04)

## Beschreibung

Die Erfindung bezieht sich auf ein Becken, insbesondere Waschbecken aus Glas, welches eine Beckenwand mit einem Flanschrand zur Befestigung an einer Trägervorrichtung, insbesondere Arbeitsplatte, Tischplatte oder dergleichen umfasst.

Becken weisen gewöhnlich eine flanschartige Einrichtung auf, um an einer Trägervorrichtung befestigt werden zu können. NL-C-1003111 beschreibt ein Becken mit den Merkmalen des Oberbegriffes von Anspruch 1. Dabei gibt es Formen, bei denen der Flansch als eine Art Tischplatte vergrößert ist.

Es gibt auch Becken ohne Flanschrand. US-A-1,603,677 zeigt ein solches flanschloses Becken. Diese werden gewöhnlich am Ausguss des Beckens gehaltert und stehen sonst frei, d.h. werden nicht in eine Arbeits- oder Tischplatte eingebaut.

Der Erfindung liegt die Aufgabe zugrunde, ein Becken zu schaffen, bei dem der Beckenkörper eine einfache geometrische Grundform besitzen kann und trotzdem die Befestigung an einer plattenartigen Trägervorrichtung möglich ist.

Die gestellte Aufgabe wird dadurch gelöst, dass der Beckenkörper schüsselartig-flanschlos gestaltet ist und dass ein Kragen vorgesehen ist, der mit der Beckenwand fest verklebt ist, um eine Stütze oder Halterung zu bilden, die über den Umfang des Beckenkörpers hinausragt und an der Trägervorrichtung zu befestigen ist.

Nach einer ersten Ausgestaltung der Erfindung enthält der Kragen einen oder mehrere ausreichend steife, ebene Materialstreifen und ist auf einer oberseitigen Wandoberfläche des Beckenkörpers geklebt.

Nach einer zweiten Ausführungsform der Erfindung enthält der Kragen ein oder mehrere ausreichend tragfähige Winkelprofile und ist an einer aussenseitigen Wandoberfläche des Beckenkörpers geklebt.

Das Material des Kragens umfasst Metalle und Metallegierungen, die von sich aus korrosionsfest sind oder durch Beschichtung korrosionsfest gemacht werden können. Insbesondere kommt Edelstahl als Material des Kragens in Betracht.

Als Kragenmaterial kann auch Kunststoff oder Glas verwendet werden. Im letzteren Fall kann es zweckmäßig sein, die Unterseite des Kragens zu lackieren, um einen richtigen farblichen Anschluss zur Trägervorrichtung zu erhalten.

Der Kleber zur Befestigung des Kragens an dem Beckenkörper muss eine genügende Festigkeit aufweisen, um auftretenden Belastungen standzuhalten. Der Kleber sollte aber ausreichend elastisch sein, um auch Temperaturwechsel zu ertragen, die zu unterschiedlichen Wärmeausdehnungen der beteiligten Körper führen. Im Falle eines Beckenkörpers aus Glas wird ein farblos transparenter Kleber bevorzugt, der entweder farblos ist oder, im Falle von farbigem Glas, wie dieses eingefärbt ist.

Als Trägervorrichtung ist insbesondere eine Arbeitsplatte oder Tischplatte vorgesehen. Dabei wird häufig der glatte Übergang von Tischplatte in das Becken gewünscht. Um dies zu bewerkstelligen, kann man entweder eine oberseitige flache Aussparung in der Arbeitsplatte oder Tischplatte rund um den Beckenrand vorsehen, wobei dann der Kragen in dieser Aussparung zu liegen kommt und diese ausfüllt, oder der Kragen untergreift den Rand der Arbeitsplatte oder Tischplatte in solchem Abstand, dass die Oberseite der Arbeitsplatte oder Tischplatte mit dem oberen Rand des Beckenkörpers fluchtet.

Nach einer Weiterbildung der Erfindung wird zwischen Beckenkörper und Trägervorrichtung ein Zwischenraum geschaffen, in welchem eine LED-Beleuchtungseinrichtung angeordnet wird. Als Beleuchtungseinrichtung wird ein Dichtband mit einzelnen LEDs verwendet, für die es Anschlussmöglichkeiten an ein sogenanntes LED-Connect-System über Löt-Pad gibt. Das Lichtband ist mit geringer Bandhöhe, nämlich < 5 mm, und mit einer Breite von 10 mm verfügbar. Das Lichtband kann mit passender Länge hergestellt werden, wobei mehrfache Längen von 56 mm bzw. 140 mm konfektioniert werden können. Das LED-Lichtband wird so an der Trägervorrichtung und/oder an dem Kragen angebracht, dass der obere Beckenrand auf wenigstens einen Teil seines Umfangs beleuchtet wird. Die Einkopplung des Lichts erfolgt somit flächig und von außen auf das Becken. Das Licht verteilt sich in dem Material des Beckens, das aus klarem, mattierten oder farbigem Glas bestehen kann.

Das LED-Lichtband ist in den Farben Rot, Gelb, Grün, Blau und Weiß verfügbar, und es können Lichtbänder mit diesen Farben zusammengestellt werden. Ferner ist es möglich, einzelne Abschnitte des LED-Lichtbandes getrennt voneinander anzusteuern, um beispielsweise nur Licht einer bestimmten Farbe für einen vorgegebenen Zweck strahlen zu lassen. Die LEDs können auch mit wechselnder Helligkeit und insbesondere intermittierend betrieben werden. Für diese Zwecke ist der LED-Beleuchtungseinrichtung eine Lichtsteuereinrichtung zugeordnet, die in Abhängigkeit von Steuerwerten oder Parametern die Helligkeit und/oder die Farbe des von der LED-Beleuchtungseinrichtung abgegebenen Lichtes steuert. Die Steuerwerte oder Parameter können von Sensoren geliefert werden, welche die Temperatur und/oder die Menge des dem Becken zuzuführenden Wassers betreffen. Es können auch Anzeigen für durchgeführte Vorgänge geschaltet werden, beispielsweise kann angezeigt werden, ob das Becken desinfiziert worden ist.

Als Beleuchtungseinrichtung wird vorzugsweise ein Lichtband mit LEDs verwendet, die Lichtabschnitte mit unterschiedlichen Farben bilden, wobei jedem Abschnitt ein Steuerwertgeber zugeordnet ist, um den zugeordneten Abschnitt des Lichtbandes zu steuern. Man kann so unterschiedliche Armaturen am Waschbecken codieren, aber auch Wassertemperatur, abzugebende Mengen an Wasser oder anderen Mitteln und dergleichen.

Nach einer Weiterbildung der Erfindung weist die Steuereinrichtung wenigstens einen Betätigungsausgang für Aktuatoren auf, um in Abhängigkeit des oder der Steuerwertgeber Betätigungsfunktionen, insbesondere an Öffnungs- und Schließorganen vorzunehmen. Solche Öffnungs- und Schließorgane kann das Ventil an einer Wasserarmatur, einem Seifenspender und/oder einer Desinfektionsmittel-Abgabeeinrichtung betreffen. Ein solcher Steuerwertgeber kann als Näherungsschalter ausgebildet sein, den man durch einen Gegenstand, beispielsweise die Hand, auslösen kann, so dass ein Steuersignal an die Steuerung abgegeben wird. Auf diese Weise ist es möglich, Armaturen berührungslos zu betätigen und sich die Art der Betätigung in codierter Weise anzeigen zu lassen. Diese Anzeige kann vor der Betätigung der entsprechenden Armatur erfolgen. Es können mehrere Ortsbereiche zu dem Steuerwertgeber definiert werden, so dass unterschiedliche Steuerwertsignale ausgelöst werden, die von der Steuereinrichtung in angepasster Weise bewertet werden können. Beispielsweise kann eine schwache Annäherung kühles Wasser und eine starke Annäherung heißes Wasser bedeuten. Man kann sich dies vorab durch die codierte Beleuchtung anzeigen lassen. Dabei ist es möglich, eine reine Anzeigephase von einer kombinierten Anzeige- und Steuerungsphase zu unterscheiden, beispielsweise dadurch, dass die Beleuchtungseinrichtung mit an- und abschwellender Leuchtintensität in der zweiten Phase betrieben wird. Während in der reinen Anzeigephase noch keine Betätigung der Armaturen vorgenommen wird, geschieht dies in der kombinierten Anzeige- und Steuerphase, die etwa mit Blinklicht oder an- und abschwellender Lichtintensität gekennzeichnet wird. Während dieser Phase wird der Steuerwertgeber abgefragt, und je nachdem, wo sich die Hand in dem Erfassungsbereich des Steuerwertgebers befindet, wird beispielsweise kälteres oder heißes Wasser abgegeben. Wenn die Hand während der zweiten, empfindsamen Phase weggezogen wird, wird die Armatur gesperrt.

Ausführungsbeispiele der Erfindung werden anhand der Zeichnung beschrieben. Dabei zeigt:
- Fig. 1: eine erste Ausführungsform mit einem nicht- versenkten Kragen,
- Fig. 2: eine zweite Ausführungsform mit versenktem Kragen,
- Fig. 3: eine dritte Ausführungsform mit versenkter Profilleiste,
- Fig. 4: eine vierte Ausführungsform mit verborgen angeordneter Profilleiste,
- Fig. 5: eine fünfte Ausführungsform mit einem LED-Lichtband,
- Fig. 6: eine Variante zu Fig. 5 und
- Fig. 7: ein Schema eines Beckens.

Es wird Bezug auf Fig. 1 genommen. Von einem Beckenkörper 1 ist nur ein Randbereich mit einer ebenen Oberseite 2, einer gewölbten Aussenseite 3 und einer ebenso gewölbten Innenseite 4 gezeigt. Der Beckenkörper 1 kann beispielsweise eine Kugelkalotte oder eine Ellipsoidkalotte bilden oder durch einen sonstigen schüsselartigen flanschlosen einfachen geometrischen Körper gebildet sein. Insbesondere wenn ein solcher einfacher geometrischer Körper aus Glas besteht, kann er ästhetisch sehr reizvoll sein, jedoch besteht bei ihm die Schwierigkeit der Halterung an einer ebenen Trägervorrichtung 10, die hier als Arbeitsplatte oder Tischplatte dargestellt ist.

Bei der Erfindung werden ein oder mehrere, reifenartig ausgebildete, ebene Materialstreifen als Stützkragen 20 bereitgestellt werden. Der Kragen 20 ist zur Bildung eines Flanschrandes an der Beckenwand angeklebt. Zu diesem Zweck befindet sich eine Klebstoffschicht 25 zwischen der Unterseite 21 des Kragens 20 und der Oberseite 2 des Beckenkörpers 1. Der Kragen 20 weist einen überstehenden Kragenrand 22 auf, mit dem das Becken in die Trägervorrichtung 10 gehängt ist. Eventuelle Spalte können mit einem geeigneten Dichtmaterial, beispielsweise Silikon, ausgefüllt werden, wie bei 26 dargestellt.

Als Material des ebenen Materialstreifens 20 kommen Metalle oder Metallegierungen in Betracht, insbesondere Edelstahl, der auch bei geringer Wandstärke eine große Steifigkeit und Bruchfestigkeit aufweist. Es können auch lackierte, pulverlackierte, emaillierte Bleche verwendet werden, die dadurch korrosionsfest gemacht sind.

Fig. 2 zeigt eine Einzelheit der zweiten Ausführungsform des Beckens. Die ebene, plattenartige Trägervorrichtung 10 weist eine oberseitige Aussparung 11 auf, in welcher der Rand 22 des Kragens 20 versenkt ist, so dass die Oberfläche des Kragens 20 im Wesentlichen mit der Oberfläche 12 der Tägervorrichtung 10 fluchtet.

Die Konstruktion der Fig. 2 ermöglicht ohne ästhetische Einbußen auch dickere ebene Streifen als Stützkragen 20 zu verwenden, so dass als Material für den Streifen außer Metall und Metallegierungen auch Kunststoffe und Glas in Betracht kommen. Kunststoffe und emaillierte Krägen haben den Vorteil, dass sie farblich angepasst an die Trägervorrichtung 10 gestaltet werden können. Im Falle von Glas als Material des Kragens kann die Unterseite des Kragenrandes 22 passend zu der Oberseite 12 der Trägervorrichtung beschichtet sein, um einen farblichen Übergang zu schaffen.

Fig. 3 zeigt die Verwendung einer reifenartig gebogenen Profilleiste als Stützkragen 30 für den Beckenkörper 1. Die Profilleiste weist zwei Schenkel 31 und 32 auf, wobei der Schenkel 31 über eine Klebstoffschicht 35 mit der Außenseite 3 des Beckenkörpers 1 verbunden ist. Das Becken ist mit dem Kragen 30 in die flache oberseitige Aussparung 11 der Trägervorrichtung 10 eingehängt. Ggfs. können Lücken durch Dichtmaterial 26 abgedichtet werden.

Die Ausführungsform der Fig. 3 hat den Vorteil, dass der Beckenkörper 1 für die Draufsicht ungestört bleibt, d.h. die obere Randfläche 2 nicht abgedeckt ist.

Fig. 4 zeigt eine Ausführungsform mit dem gleichen Vorteil. Die Profilleiste 30 ist aber verborgen angeordnet, so dass die Oberseiten 2 und 12 von Beckenkörper 1 und Trägervorrichtung 10 unmittelbar einander angrenzen, was aus ästhetischen Gründen erwünscht sein kann. Der Schenkel 32 der Profilleiste 30 wird an die Unterseite 13 der Trägervorrichtung 10 befestigt, beispielsweise angeschraubt oder durch Klammern angeheftet.

Als Materialien der Profilleisten 30 kommen die gleichen Materialien in Betracht, wie bei den ebenen Streifen 20 besprochen: bevorzugt wird Metall, insbesondere Edelstahl, es kann aber auch Kunststoff und Glas verwendet werden.

Der Kleber für die zwischen Kragen 20, 30 und Beckenwand befindliche Kleberschicht 25, 35 muss ausreichende Festigkeit besitzen, die auftretenden Spannungen aufzunehmen, die im Falle der Ausführungsformen der Fig. 1 und 2 als Zugspannungen auftreten, was sorgfältige Verarbeitung erforderlich macht. Die Scherspannungen, wie sie bei den Ausführungsformen der Fig. 3 und 4 auftreten, werden vom Kleber 35 besser aufgenommen. In jedem Fall sollte genügende Elastizität vorhanden sein, um eventuelle Wärmespannungen auszugleichen. Vielfach wird transparenter Kleber bevorzugt.
Dieser kann auch der Farbe des Beckens oder der plattenartigen Trägervorrichtung angepasst sein.

Geeignete Kleber auf der Basis Epoxid, Silikon und Acrylat werden als UV-lichthärtende Klebstoffe bevorzugt, es können aber auch bei Wärme und/oder sonstiger aktinischer Strahlung aushärtende Kleber verwendet werden. Im Falle von Glas kann aktinische Strahlung im sichtbaren und nahe sichtbaren UV-Bereich, d.h. zwischen 320 bzw. 350 nm und 750 nm Wellenlänge verwendet werden.

Fig. 5 zeigt eine Abwandlung der Ausführungsform nach Fig. 1, und zwar ist die Lücke 5 zwischen der Schmalseite 14 der Trägervorrichtung 10 und dem oberen Rand 3 des Beckens 1 genügend groß gehalten, um ein LED-Lichtband 40 aufzunehmen. Dieses Lichtband 40 ist mit seiner Rückseite auf die Fläche 14 der Trägervorrichtung 10 geklebt. Das Lichtband 40 kann den gesamten Beckenrand 3 umrunden, es ist aber auch möglich, nur einen Teil des Beckenrandes zu beaufschlagen. Das Lichtband 40 enthält zahlreiche LEDs 41, die mit einer Steuereinrichtung 50 über eine Reihe von Leitungen 42', 43', 44' verbunden sind. Das Lichtband 40 kann in einzelne Abschnitte 42, 43, 44 (Fig. 7) unterteilt sein, die separat über die Leitungen 42', 43', 44' von der Steuereinrichtung 50 versorgt werden können. Jeder Abschnitt 42, 43, 44 kann in Unterabschnitte unterteilt sein; in Fig. 7 ist der Abschnitt 43 in Unterabschnitte 43a, 43b und 43c gegliedert. Diese Abschnitte oder Unterabschnitte können für Licht unterschiedlicher Farbe ausgelegt sein, beispielsweise Rot, Gelb, Grün, Blau oder Weiß. Jeder dieser Farben kann eine unterschiedliche Funktion zukommen, so kann Rot ein Warnhinweis für eine sehr hohe Wassertemperatur zu Zwecken des Verbrühschutzes anzeigen, Blau kann kühles oder kaltes Wasser kennzeichnen, Grün oder Weiß kann eine gemäßigte Temperatur bedeuten, und dergleichen mehr. Benutzungshinweise oder Warnhinweise können auch durch blinkendes Licht gegeben werden. Ferner ist es möglich, die Helligkeit des abgegebenen Lichts nach Umgebungsparametern zu steuern, beispielsweise nach dem Umgebungslicht. Um solche Parameter oder Steuerwerte der Lichtsteuereinrichtung 50 zuzuführen, sind eine Reihe von Steuerwertgebern in Form von Sensoren 52, 53, 54 oder Schaltern vorgesehen. Die Steuereinrichtung 50 kann auch Ausgänge für Aktuatoren 55, 56, 57 aufweisen, welche beispielsweise zur Betätigung von Ventilen vorgesehen sind, um Wasser, Seife, Desinfektionsmittel und dergleichen in das Becken abzugeben. Die Steuereinrichtung 50 kann mit einem programmierbaren Chip implementiert werden, der einen Programmiereingang 58 aufweist.

Fig. 6 zeigt eine Abwandlung zu der Ausführungsform nach Fig. 5. Das Lichtband 40 ist mit seiner Schmalseite an die Unterseite des Kragens 20 geklebt, wobei zusätzlich auch die Rückseite mit einem Klebeband versehen sein kann, um an der Seite 14 der Trägervorrichtung 10 zu haften. Die Steuereinrichtung 50 (nicht dargestellt) wird in gleicher Weise wie in Fig. 5 mit Sensoren und Schaltern als Steuerwertgeber angeschlossen.

Bei der Erfindung können Voranzeigen für ablaufende Funktionen realisiert werden, um Betriebsabläufe zu begleiten. Wenn das Becken beispielsweise einen Wasserzulauf, einen Seifenspender oder eine Desinfektionsmittelabgabe aufweist, kann durch Farbcodierung vorangezeigt werden, wann das Wasser mit welcher Temperatur fließt, wann die Seife gespendet wird und ob Desinfektionsmittel nachfolgt. Der Funktionsablauf kann auch durch An- und Abschwellen des Lichtes verdeutlicht werden.

Fig. 7 zeigt das Schema eines Beckens für den Operationsbereich. Es sind Aktuatoren 55, 56, 57 als Ventilbetätiger für Seife, Wasser und Desinfektionsmittel vorgesehen. Die Armaturen für Wasser, für Seife als auch für Desinfektionsmittel sind mit gegenseitigem Abstand angeordnet, und jeder dieser Armaturen ist ein Lichtbandabschnitt 42, 43, 44 zugeordnet, wobei der Lichtbandabschnitt 43 in die Unterabschnitte oder Felder 43a, 43b und 43c geteilt ist. Unterhalb der Auslässe für Seife befindet sich ein Sensor, beispielsweise 52, unterhalb des Wasserauslasses der Sensor 53 und unterhalb des Desinfektionsmittelauslasses der Sensor 54. Die Sensoren oder ein Teil der Sensoren können sich auf der Außenseite des Beckens befinden, wie in Fig. 5 angedeutet.

Die Sensoren sind als Näherungsschalter ausgebildet, d. h. wenn sich ein Gegenstand in einem Nahebereich innerhalb des Beckens befindet, beispielsweise die Hand, wird ein Schaltvorgang ausgelöst. Für den Sensor 53 sei angenommen, dass der Nahebereich mehrere Schaltzonen umfasst, d. h. dass unterschiedliche Steuerwertsignale an die Steuerschaltung übermittelt werden, je nachdem, ob die Hand näher oder weiter zum Beckenrand oder mehr rechts oder links geführt worden ist. Den unterschiedlichen Abständen der Hand vom Beckenrand oder mehr rechts oder links und damit unterschiedlich starken Steuerwertsignalen werden unterschiedliche Temperaturen des abzugebenden Wassers zugeordnet, und die unterschiedlichen Wassertemperaturen werden auf unterschiedliche Weise farbcodiert. Beispielsweise bedeuten Rot im Feld 43a heißes Wasser und Blau im Feld 43c kaltes Wasser, während Weiß im Feld 43b temperiertes Wasser kennzeichnet. Der Seifenspender kann mit Grün (Feld 42) und die Desinfektionseinrichtung mit Gelb (Feld 44) codiert werden.

Es ist zweckmäßig, mit einem Farbvorlauf mit wahlweise einer halben bis zwei Sekunden zu arbeiten, bevor die jeweilige Funktion der Aktuatoren 55, 56 oder 57 ausgelöst wird. Man kann dabei von einer Anzeigephase noch ohne Auslösung und einer empfindsamen Phase mit Auslösung der Funktion sprechen. Die empfindsame Phase kann man durch an- und abschwellende Lichtintensität kenntlich machen.

Während mit Fig. 5 und 7 jeweils drei Lichtbandabschnitte, drei Sensoren und drei Aktuatoren gezeigt worden sind, versteht es sich, dass diese Anzahlen kleiner oder größer sein können und auch nicht übereinstimmen brauchen. So ist es beispielsweise möglich, weitere Sensoren als Schalter vorzusehen, um etwa einen Zeitgeber anzuschalten, der die Menge des abzugebenden Mittels (Wasser, Seife, Desinfektionsmittel) bemisst.

Wenn man die Desinfektionsmittelabgabe fortlässt, eignet sich das Waschbecken auch für Hotels, Kongressräume und dergleichen. In einer Sparausführung kann auch der Seifenspender fortgelassen werden.

Als Material des Beckens wird ein lichtdurchlässiges Material gewählt, wobei Glas bevorzugt wird. Dieses kann klar, mattiert oder farbig sein. Als Material der Trägervorrichtung kommt ebenfalls Glas, aber auch Keramik oder Stein (Marmor) in Betracht. Das neuartige Becken vereinigt Funktionalität mit ästhetischer Erscheinung.

## Patentansprüche

1. Becken, insbesondere Waschbecken aus Glas, umfassend eine Beckenwand mit einem Flanschrand zur Befestigung an einer Trägervorrichtung (10), insbesondere Arbeitsplatte oder Tischplatte,
**dadurch gekennzeichnet,**
**dass** ein schüsselartig-flanschlos gestalteter Beckenkörper (1) vorgesehen ist und dass der Flanschrand aus einem Kragen (20, 30) besteht, der mit der Beckenwand fest verklebt ist, um eine Stützvorrichtung zu bilden, die über den Umfang des Beckenkörpers (1) hinausragt und an der Trägervorrichtung (10) zu befestigen ist.

2. Becken nach Anspruch 1,
**dadurch gekennzeichnet, dass** der Kragen (20) einen oder mehrere ausreichend steife, ebene Materialstreifen enthält und auf einer oberseitigen Wandoberfläche (2) des Beckenkörpers (1) geklebt ist.

3. Becken nach Anspruch 1,
**dadurch gekennzeichnet, dass** der Kragen (20) eine oder mehrere ausreichend steife Profilleisten (30) mit abgewinkelten Schenkeln (31, 32) enthält und an einer aussenseitigen Wandoberfläche (3) des Beckenkörpers (1) geklebt ist.

4. Becken nach einem der Ansprüche 1 bis 3,
**dadurch gekennzeichnet, dass** das Material des Kragens (20) Metalle und Metallegierungen umfasst, die korrosionsfest sind oder durch Beschichtung korrosionsfest gemacht worden sind.

5. Becken nach Anspruch 4,
**dadurch gekennzeichnet, dass** der Kragen (20) aus Edelstahl besteht.

6. Becken nach einem der Ansprüche 1 bis 3,
**dadurch gekennzeichnet, dass** das Material des Kragens aus Kunststoff besteht oder solches umfasst.

7. Becken nach einem der Ansprüche 1 bis 3,
**dadurch gekennzeichnet, dass** das Material des Kragens aus Glas besteht oder solches umfasst.

8. Becken nach Anspruch 7,
**dadurch gekennzeichnet, dass** die Unterseite des Kragenrandes (22) lackiert ist.

9. Becken nach einem der Ansprüche 1 bis 8,
**dadurch gekennzeichnet, dass** die zwischen Kragen und Beckenwand befindliche Kleberschicht (25, 35) eine genügende Festigkeit, gepaart mit ausreichender Elastizität aufweist, um den Belastungen, auch bei Temperaturwechsel, standzuhalten.

10. Becken nach einem der Ansprüche 1 bis 9,
**dadurch gekennzeichnet, dass** der Kleber transparent ist.

11. Becken nach einem der Ansprüche 1 bis 10,
**dadurch gekennzeichnet, dass** die Trägereinrichtung (10) eine Aussparung (11) besitzt, die nach Montage des Beckenkörpers (1) im Wesentlichen durch Teile (22, 32) des Kragens (20) ausgefüllt ist.

12. Becken nach einem der Ansprüche 3 bis 10,
**dadurch gekennzeichnet, dass** die Profilleiste (30) in solchem Abstand vom oberen Rand (2) des Beckenkörpers (1) angeordnet ist, dass der den Beckenrand benachbarte Bereich der Trägervorrichtung (10) zwischen Profilleiste (30) und Beckenrandoberfläche (2) Platz findet.

13. Becken nach einem der Ansprüche 1 bis 12,
**dadurch gekennzeichnet, dass** zwischen Beckenkörper (1) und Trägervorrichtung (10) ein Zwischenraum (5) verbleibt, in welchem eine bandförmige LED-Beleuchtungseinrichtung (40) angeordnet ist.

14. Becken nach Anspruch 13, **dadurch gekennzeichnet, dass** die Beleuchtungseinrichtung (40) so an der Trägervorrichtung (10) und/oder an dem Kragen (20) angebracht ist, dass der obere Beckenrand (3) auf wenigstens einem Teil seines Umfangs beleuchtet wird.

15. Becken nach Anspruch 14, **dadurch gekennzeichnet, dass** die Beleuchtungseinrichtung (40) Abschnitte (42, 43, 44) mit unterschiedlichen LEDs aufweist, die mit unterschiedlichen Farben und wechselnder Helligkeit betreibbar sind.

16. Becken nach Anspruch 15, **dadurch gekennzeichnet, dass** der LED-Beleuchtungseinrichtung (40) eine Lichtsteuereinrichtung (50) zugeordnet ist, die in Abhängigkeit von Steuerwerten oder Parametern die Helligkeit und/oder die Farbe des von der LED-Beleuchtungseinrichtung abgegebenen Lichtes steuert.

17. Becken nach Anspruch 16, **dadurch gekennzeichnet, dass** zu den Steuerwerten oder Parametern der Lichtsteuereinrichtung (50) die Temperatur und/oder Menge des dem Becken zuzuführenden Wassers gehört.

18. Becken nach Anspruch 16, **dadurch gekennzeichnet, dass** zu den Steuerwerten oder Parametern der Lichtsteuereinrichtung die Durchführung einer Mittelzuführung (Seife, Desinfektionsmittel) gehört.

19. Becken nach einem der Ansprüche 16 bis 18, **dadurch gekennzeichnet, dass** die Lichtsteuereinrichtung (50) Sensoren (52, 53, 54) umfasst, von denen wenigstens ein Teil an der Außenseite (3) der Beckenwand (1) angeordnet sind und die auf Gegenstände, z. B. die Hand, nahe der Innenseite (4) des Beckens ansprechen.

## Claims

1. Basin, in particular wash basin made of glass, comprising a basin wall with a flange edge for fixing to a carrying device (10), in particular a worktop or tabletop,
**characterised** n that
a bowl-shaped, flangeless basin body (1) is provided and in that the flange edge consists of a collar (20, 30) which is securely stuck to the basin wall so as to form a support device which projects beyond the periphery of the basin body (1) and is to be fixed to the carrying device (10).

2. Basin according to claim 1,
**characterised in that** the collar (20) contains one or more sufficiently rigid, planar material strips and is stuck on an upper-side wall surface (2) of the basin body (1).

3. Basin according to claim 1,
**characterised in that** the collar (20) contains one or more sufficiently rigid profile strips (30) with angled away limbs (31, 32) and is stuck to an outer-side wall surface (3) of the basin body (1).

4. Basin according to one of the claims 1 to 3,
**characterised in that** the material of the collar (20) comprises metals and metal alloys which are corrosion-resistant or have been made corrosion-resistant by coating.

5. Basin according to claim 4,
**characterised in that** the collar (20) consists of stainless steel.

6. Basin according to one of the claims 1 to 3,
**characterised in that** the material of the collar consists of plastic or other such material.

7. Basin according to one of the claims 1 to 3,
**characterised in that** the material of the collar consists of glass or other such material.

8. Basin according to claim 7,
**characterised in that** the lower side of the collar edge (22) is lacquered.

9. Basin according to one of the claims 1 to 8,
**characterised in that** the adhesive layer (25, 35) between the collar and the basin wall has sufficient strength, together with adequate elasticity, to withstand the loads, even with a temperature change.

10. Basin according to one of the claims 1 to 9,
**characterised in that** the adhesive is transparent.

11. Basin according to one of the claims 1 to 10,
**characterised in that** the carrying device (10) has a recess (11) which is filled, after assembly of the basin body (1), essentially by parts (22, 32) of the collar (20).

12. Basin according to one of the claims 3 to 10,
**characterised in that** the profile strip (13) is arranged at such a distance from the upper edge (2) of the basin body (1) that the area of the carrying device (10) adjacent to the basin edge has room between the profile strip (30) and the basin edge surface (2).

13. Basin according to one of the claims 1 to 12,
**characterised in that** an intermediate space (5) remains between the basin body (1) and the carrying device (10), in which a strip-form LED lighting device (40) is arranged.

14. Basin according to claim 13, **characterised in that** the lighting device (40) is arranged on the carrying device (10) and / or on the collar (20) in such a way that the upper basin edge (3) is illuminated on at least part of its periphery.

15. Basin according to claim 14, **characterised in that** the lighting device (4) comprises sections (42, 43, 44) with different LEDs which can be operated with different colours and changing lightness.

16. Basin according to claim 15, **characterised in that** a light control device (50) is assigned to the LED lighting device (4) which, in dependence upon control values or parameters, controls the lightness and / or the colour of the light emitted by the LED lighting device.

17. Basin according to claim 16, **characterised in that** the control values or parameters of the light control device (50) include the temperature and / or the amount of the water to be supplied to the basin.

18. Basin according to claim 16, **characterised in that** the control values or parameters of the light control device include the implementation of a supply of medium (soap, disinfectant).

19. Basin according to one of the claims 16 to 18,
**characterised in that** the light control device (50) comprises sensors (52, 53, 54), of which at least a proportion are arranged on the outer side (3) of the basin wall (1) and which respond to objects, e.g. a hand, close to the inner side (4) of the basin.

## Revendications

1. Cuvette ou bassin, notamment lavabo en verre, comportant une paroi de cuvette avec un bord de bride pour la fixation à un dispositif de support (10), notamment un plan de travail ou un plan de table,
**caractérisée en ce qu'**il est prévu un corps de cuvette. (1) sans bride agencé sous la forme d'une cuvette, et **en ce que** le bord de bride est constitué d'une collerette (20, 30) qui est collée solidairement sur la paroi de cuvette afin de former un dispositif de soutien qui dépasse de la périphérie du corps de cuvette (1), et qui est à fixer au dispositif de support (10).

2. Cuvette selon la revendication 1, **caractérisée en ce que** la collerette (20) comporte une ou plusieurs bandes planes de matériau suffisamment rigides, et est collée sur une face supérieure de surface de paroi (2) du corps de cuvette (1).

3. Cuvette selon la revendication 1, **caractérisée en ce que** la collerette (20) comporte une ou plusieurs baguettes profilées (30) suffisamment rigides avec des branches anglées (31, 32), et est collée sur une face extérieure de surface de paroi (3) du corps de cuvette (1).

4. Cuvette selon l'une des revendications 1 à 3, **caractérisée en ce que** le matériau de la collerette (20) contient des métaux et des alliages de métaux qui résistent à la corrosion, ou dont la résistance à la corrosion a été assurée par un revêtement.

5. Cuvette selon la revendication 4, **caractérisée en ce que** la collerette (20) est en acier spécial.

6. Cuvette selon l'une des revendications 1 à 3, **caractérisée en ce que** le matériau de la collerette est en matière plastique ou contient une telle matière.

7. Cuvette selon l'une des revendications 1 à 3, **caractérisée en ce que** le matériau de la collerette est en verre ou contient une telle matière.

8. Cuvette selon la revendication 7, **caractérisée en ce que** la face inférieure du bord (22) de collerette est laquée.

9. Cuvette selon l'une des revendications 1 à 8, **caractérisée en ce que** la couche de colle (25, 35) se trouvant entre la collerette et la paroi de cuvette possède une résistance suffisante, associée à une élasticité suffisante, pour résister aux contraintes, même lors de variations de température.

10. Cuvette selon l'une des revendications 1 à 9, **caractérisée en ce que** la colle est transparente.

11. Cuvette selon l'une des revendications 1 à 10, **caractérisée en ce que** le dispositif de support (10) possède un évidement (11) qui, après le montage du corps de cuvette (1), est sensiblement comblé par des parties (22, 32) de la collerette (20).

12. Cuvette selon l'une des revendications 3 à 10, **caractérisée en ce que** la baguette profilée (30) est disposée à un écartement du bord supérieur (2) du corps de cuvette (1) tel que la zone du dispositif de support (10) adjacente au bord de la cuvette soit positionnée entre la baguette profilée (30) et la surface du bord (2) de la cuvette.

13. Cuvette selon l'une des revendications 1 à 12, **caractérisée en ce qu'**un espace intermédiaire (5) subsiste entre le corps de cuvette (1) et le support (10), espace dans lequel est disposé un système d'éclairage à LED (40) en forme de bande.

14. Cuvette selon la revendication 13, **caractérisée en ce que** le système d'éclairage (40) est fixé au dispositif de support (10) et/ou à la collerette (20) de telle sorte que le bord supérieur (3) de la cuvette soit éclairé, au moins sur une partie de sa périphérie.

15. Cuvette selon la revendication 14, **caractérisée en ce que** le système d'éclairage (40) comporte des tronçons (42, 43, 44) avec différentes LED, qui peuvent fonctionner avec différentes couleurs et à intensités variables.

16. Cuvette selon la revendication 15, **caractérisée en ce qu'**un dispositif de commande de lumière (50) est associé au système d'éclairage à LED (40), lequel commande l'intensité et/ou la couleur de la lumière émise par le système d'éclairage à LED en fonction de valeurs de commande ou de paramètres.

17. Cuvette selon la revendication 16, **caractérisée en ce que** la température et/ou la quantité d'eau à amener à la cuvette font partie des valeurs de commande ou des paramètres du dispositif de commande de lumière (50).

18. Cuvette selon la revendication 16, **caractérisée en ce que** le passage d'une amenée de produit (savon, désinfectant) fait partie des valeurs de commande ou des paramètres du dispositif de commande de lumière.

19. Cuvette selon l'une des revendications 16 à 18, **caractérisée en ce que** le dispositif de commande de lumière (50) comporte des détecteurs (52, 53, 54) dont une partie au moins est disposée sur la face extérieure (3) de la paroi de cuvette (1), et qui réagissent à des objets, par exemple à la main se trouvant à proximité de la face intérieure (4) de la cuvette.
